# FASCICULE DE BREVET EUROPEEN

(11) **EP 0 450 997 B1**
(45) Date de publication et mention de la délivrance du brevet: **15.12.1993**
(21) Numéro de dépôt: 91400638.2
(22) Date de dépôt: 07.03.1991
(51) Int. Cl.: C10G 65/04, C10G 67/06

(54) **Procédé d'hydrotraitement d'un résidu pétrolier ou d'une huile lourde en vue de les raffiner et de les convertir en fractions plus légères**
Verfahren zur Wasserstoffbehandlung von Erdölrückstand oder Schweröl zur Raffination und Umwandlung zu leichteren Schnitten
Process for hydrotreatment of petroleum residue or heavy oil for refining and conversion to lighter fractions

(30) Priorité: 29.03.1990 FR 9004153
(43) Date de publication de la demande: 09.10.1991
(73) Titulaire: INSTITUT FRANCAIS DU PETROLE, 92502 Rueil-Malmaison (FR)
(72) Inventeur: Renard, Pierre, F-78860 Saint Nom la Breteche (FR)

(56) Documents cités:
- EP-A- 0 113 297
- GB-A- 2 124 252
- US-A- 3 809 644
- US-A- 4 118 310

## Description

La présente invention concerne le raffinage et la conversion de fractions lourdes d'hydrocarbures liquides contenant entre autres des asphaltènes et des impuretés soufrées et métalliques, tels que les résidus atmosphériques, les résidus sous-vide, les huiles désasphaltées, les brais, les asphaltes en mélange avec un distillat aromatique, les hydrogénats de charbon, les huiles lourdes de toute origine et en particulier issues de sables ou schistes bitumineux.

Ces charges pouvant être traitées selon l'invention renferment habituellement au moins 100 ppm en poids de métaux (nickel et/ou vanadium), au moins 1 % en poids de soufre, et au moins 2 % en poids d'asphaltènes.

L'objectif de l'hydrotraitement catalytique de ces charges est à la fois de raffiner, c'est-à-dire de réduire sensiblement leur teneur en asphatènes, métaux, soufre et autres impuretés tout en améliorant le rapport hydrogène sur carbone (H/C) et tout en les transformant plus ou moins partiellement en coupes plus légères, les différents effluents ainsi obtenus pouvant servir de bases à la production de fioul de bonne qualité, de gazole et d'essence, ou de charges pour d'autres unités comme le cracking de résidus.

Le problème posé par l'hydrotraitement catalytique de ces charges vient de ce que ces impuretés se déposent petit à petit sur le catalyseur sous forme de métaux et de coke, et tendent à désactiver et à colmater rapidement le système catalytique, ce qui nécessite un arrêt pour son remplacement.

Les procédés d'hydrotraitement de ce type de charges doivent donc être conçus de façon à permettre un cycle d'opération le plus long possible sans arrêter l'unité, l'objectif étant d'atteindre au minimum un an de cycle d'opération, soit onze mois minimum de marche continue plus un mois d'arrêt maximum pour le remplacement de tout le système catalytique.

### ETAT DE LA TECHNIQUE ACTUELLE

Divers traitements de ce type de charges existent. Ces traitements ont été effectués jusqu'à présent :
- soit dans des procédés à lits fixes de catalyseur (par exemple le procédé HYVAHL-F);
- soit dans des procédés comportant au moins un réacteur permettant le remplacement quasi continu du catalyseur (comme par exemple le procédé à lit mobile HYVAHL-M).

### a) Procédés en lits fixes

Le présent procédé est un perfectionnement aux procédés en lits fixes de catalyseur. En effet, dans de tels procédés (voir figure 1), la charge arrivant par la ligne 1, circule à travers plusieurs réacteurs à lit fixe disposés en série, le ou les premiers réacteurs 26 ou 27 étant utilisés pour y réaliser surtout l'hydrodémétallation de la charge (étape dite d'HDM) ainsi qu'une partie de l'hydrodésulfuration, le ou les derniers réacteurs 28 ou 29 étant utilisés pour y réaliser le raffinage profond de la charge, et en particulier l'hydrodésulfuration (étape dite d'HDS). Les effluents sont soutirés du dernier réacteur d'HDS 29 par la conduite 21.

Dans de tels procédés on utilise le plus souvent des catalyseurs spécifiques adaptés à chaque étape, sous des conditions opératoires moyennes de 150 à 200 bars environ en pression, et de 370 à 420°C environ en température.
. Pour l'étape d'HDM, le catalyseur idéal doit être apte à traiter des charges riches en asphaltènes, tout en ayant un haut pouvoir démétallisant associé à une haute capacité de rétention en métaux et une grande résistance au cokage. La demanderesse a développé un tel catalyseur sur un support macroporeux particulier (à structure "en oursin") qui lui confère précisément les qualités recherchées dans cette étape (brevets EP-B-113297 et EP-B-113284) :
   - Taux de démétallation d'au moins 80 % à 90 % dans l'étape d'HDM ;
   - Capacité de rétention en métaux supérieure à 60 % par rapport au poids du catalyseur neuf, ce qui permet d'obtenir des cycles d'opération plus longs ;
   - Grande résistance au cokage même à des températures supérieures à 400°C ce qui contribue à l'allongement de la durée des cycles souvent limités par l'augmentation de la perte de charge et la perte d'activité dues à la production de coke, et ce qui permet de réaliser l'essentiel de la conversion thermique dans cette étape.
. Pour l'étape d'HDS, le catalyseur idéal doit avoir un fort pouvoir hydrogénant de façon à réaliser un raffinage profond des produits : désulfuration, poursuite de la démétallation abaissement du carbone Conradson et de la teneur en asphaltènes. La demanderesse a développé un tel catalyseur (brevets EP-B-113297 et EP-B-113284) particulièrement bien adapté aux traitements de ce type de charge.

L'inconvénient de ce type de catalyseur à haut pouvoir hydrogénant est qu'il se désactive rapidement en présence de métaux ou de coke. C'est pourquoi en associant un catalyseur approprié d'HDM, apte à fonctionner à température relativement élevée pour réaliser l'essentiel de la conversion et de la démétallation, avec un catalyseur approprié d'HDS, qui étant protégé des métaux et des autres impuretés par le catalyseur d'HDM, peut être opéré à température relativement basse ce qui va dans le sens d'une hydrogénation profonde et de la limitation du cokage, on obtient finalement des performances globales de raffinage supérieures à celles obtenues avec un seul système catalytique ou à celles obtenues avec un agencement similaire HDM/HDS utilisant un profil de température croissant qui conduit au cokage rapide du catalyseur d'HDS.

L'intérêt des procédés en lits fixes est qu'on obtient de hautes performances en raffinage grâce à la grande efficacité catalytique des lits fixes. Par contre au-dessus d'une certaine teneur en métaux de la charge (par exemple 100 à 150 ppm), bien qu'utilisant les meilleurs systèmes catalytiques, on s'aperçoit que les performances mais surtout la durée d'opération de ces procédés deviennent insuffisantes : les réacteurs (notamment le premier réacteur d'HDM) se chargent rapidement en métaux et donc se désactivent ; pour compenser cette désactivation, on augmente les températures ce qui favorise la formation de coke et l'augmentation des pertes de charge ; par ailleurs il est connu que le premier lit catalytique est susceptible de se colmater assez rapidement à cause des asphaltènes et sédiments contenus dans la charge ou suite à un incident opératoire.

Il s'ensuit donc qu'on est conduit à arrêter l'unité au minimum tous les 3 à 6 mois pour remplacer les premiers lits catalytiques désactivés ou colmatés, cette opération pouvant durer jusqu'à 3 semaines, ce qui réduit d'autant le facteur opératoire de l'unité.

### b) Procédés en lit mobile ou lit ébulliant

On a cherché à résoudre ces inconvénients des agencements en lits fixes de différentes manières.

On a ainsi pensé à installer un ou plusieurs réacteurs en lit mobile 24-A en tête de l'étape HDM (voir par exemple la figure 2) (Brevets US-A-3910834 ou GB-B-2124252A). Ces lits mobiles peuvent marcher à co-courant (procédé HYCON de SHELL par exemple) ou à contre-courant (procédé HYVAHL-M par exemple). De la sorte on protège ainsi les réacteurs en lits fixes en effectuant une partie de la démétallation et en filtrant les particules contenues dans la charge pouvant conduire au colmatage. De plus le remplacement quasi-continu du catalyseur dans ce ou ces réacteurs en lit mobile (soutirage du catalyseur usé par la conduite 61, catalyseur frais introduit par la conduite 60) évite l'arrêt de l'unité tous les 3 à 6 mois.

L'inconvénient de ces technologies en lit mobile est que finalement leurs performances et efficacité sont plutôt inférieures à celles de lits fixes de même taille, qu'elles entraînent une attrition du catalyseur qui circule pouvant conduire au bouchage des lits fixes situés en aval, et que surtout aux conditions opératoires utilisées les risques de cokage et donc de formation d'agglomérats de catalyseur sont loin d'être négligeables sur ces charges lourdes, notamment en cas d'incidents, ce qui peut empêcher la circulation du catalyseur soit dans le réacteur, soit dans les lignes de soutirage de catalyseur usé, et finalement entraîner l'arrêt de l'unité pour nettoyage du réacteur et des lignes de soutirage.

On a pensé également à utiliser un ou plusieurs lits ébulliants ou "bouillonnants" disposés en série (procédé H-OIL ou LC-FINING) (Brevet US-A-3809644). La conduite de cette technologie est à présent maitrisée et en particulier jusqu'à un certain degré, elle ne craint pas la formation d'aggrégats dûs au cokage puisque les grains de catalyseur sont toujours en mouvement. Le remplacement du catalyseur se fait de façon quasi-continue sans arrêter l'unité. Par contre, le mouvement du catalyseur entraîne une attrition importante interdisant tout réacteur en lit fixe en aval de ce lit ébulliant. Et surtout le mélange du catalyseur frais et usé ainsi que celui des effluents avec la charge conduit à des performances sensiblement inférieures à celles du lit fixe (qualité des produits) et à une mauvaise efficacité du catalyseur (forte consommation de catalyseur). La figure 3 illustre 3 réacteurs en série 51, 52, 53, l'arrivée de charge fraîche par la conduite 1 au bas du premier réacteur 51 traversé par la charge, la sortie 21 des effluents soutirés en haut du dernier réacteur 53 traversé par la charge, et respectivement les entrées 54, 55 et 56 et les sorties 57, 58 et 59 de catalyseur dans les 3 réacteurs de la figure.

### c) Améliorations existantes des procédés en lits fixes

Pour conserver les excellentes performances des lits fixes tout en maintenant un facteur opératoire acceptable, on a aussi pensé à ajouter un réacteur de garde en lit fixe (vitesse spatiale VVH = 2 à 4) devant les réacteurs d'HDM (brevets US-4118310 et US-3968026). Le plus souvent ce réacteur de garde 24 peut être court-circuité par utilisation notamment d'une vanne 31 (voir figure 4). On obtient ainsi une protection temporaire des réacteurs principaux contre le colmatage. Quand le réacteur de garde est colmaté on le court-circuite, mais alors, le réacteur principal qui le suit (26) peut à son tour se colmater et conduire à l'arrêt de l'unité. De plus la faible taille de ce réacteur de garde (24) n'assure pas une forte démétallisation de la charge et protège donc mal les réacteurs principaux d'HDM (réacteurs 26 et 27) contre le dépôt de métaux dans le cas de charges riches en métaux (plus de 150 à 200 ppm). Il s'ensuit une désactivation accélérée de ces réacteurs conduisant à des arrêts trop rapides de l'unité, donc à des facteurs opératoires toujours insuffisants.

### d) La présente invention

Dans la présente invention on a finalement découvert que, pour associer les hautes performances du lit fixe avec un facteur opératoire élevé pour le traitement de charges à teneurs élevées en métaux (100 à 400 ppm mais préférentiellement 100 à 300 ppm), une excellente méthode consiste à :
. utiliser un agencement en lits fixes comportant une étape d'HDM, puis une étape d'HDS, l'étape d'HDM étant constituée d'une ou plusieurs zônes d'HDM en lits fixes précédées de deux zônes de garde d'HDM également en lits fixes, mais disposées en parallèle pour être utilisées alternativement, une seule zône de garde étant en fonctionnement et se chargeant progressivement en métaux, coke, sédiments et autres impuretés diverses, l'autre zône de garde étant pendant ce temps déconnectée de l'unité, en attente remplie de catalyseur frais d'HDM ;
. permuter ces zônes de garde lorsque la première est complètement saturée en métaux et impuretés diverses, c'est-à-dire que l'on met en service la zône de garde contenant le catalyseur frais, tandis qu'on déconnecte la zône de garde qui était en service et qui contient le catalyseur usé, saturé en métaux et impuretés diverses ;
. utiliser de préférence une section de conditionnement particulière permettant la permutation en marche de ces zônes de garde, c'est-à-dire sans arrêter le fonctionnement de l'unité : tout d'abord un système, qui fonctionne à pression modérée (de 10 à 50 bars mais de préférence de 15 à 25 bars) permet d'assurer les opérations suivantes sur le réacteur de garde déconnecté : lavage, strippage, refroidissement, avant déchargement du catalyseur usé ; puis chauffage et sulfuration après chargement du catalyseur frais ; ensuite un autre système de pressurisation/dépressurisation et de robinets-vannes de technologie appropriée permet effectivement de permuter ces zônes de garde sans arrêter l'unité, c'est-à-dire sans affecter le facteur opératoire, puisque toutes les opérations de lavage, strippage, déchargement du catalyseur usé, rechargement du catalyseur frais, chauffage, sulfuration se font sur le réacteur ou zône de garde déconnecté.
. utiliser de préférence également les vitesses spatiales horaires suivantes (VVH) :

La caractéristique préférée de l'invention consistant ici à opérer la zône ou réacteur de garde en service à une VVH relativement faible (0,5 à 1,5 et préférentiellement 0,8 à 1,2) à la différence d'autres procédés utilisant des réacteurs de garde de plus petite taille, notamment celui décrit dans le brevet US-A-3968026 où l'on utilise d'une part des réacteurs de garde de plus petite taille et d'autre part fonctionnant simultanément et non alternativement. La valeur de VVH (0,8 à 1,2) a été choisie pour réaliser le maximum d'HDM tout en contrôlant la température de réaction (limitation de l'exothermicité).

On s'est en effet aperçu qu'en utilisant les catalyseurs d'HDM/HDS appropriés, et de préférence ceux de la demanderesse (Brevets EP-B-113297 et EP-B-113284) et les particularités de l'invention décrites ci-dessus, on obtenait :
. Plus de 50 % d'HDM de la charge dans la zône ou réacteur de garde (et plus précisément de 50 à 60 % d'HDM) grâce à la faible VVH choisie et l'efficacité du catalyseur d'HDM, contrairement aux techniques de l'art antérieur qui ne permettaient pas de dépasser 35 % environ d'HDM dans ce réacteur de garde. De plus grâce à la haute capacité de rétention en métaux de ce catalyseur (plus de 60 % de métaux déposés par rapport au poids du catalyseur neuf) chaque zône ou réacteur de garde peut fonctionner de 2 à 6 mois et plus particulièrement de 3 à 4 mois, avant qu'il soit nécessaire de permuter les zônes ou réacteurs de garde, c'est-à-dire de déconnecter la zône ou réacteur de garde en service contenant le catalyseur usé, pour le remplacer par l'autre réacteur de garde contenant le catalyseur frais.
. Une durée de cycle d'opération d'au moins 11 mois pour les réacteurs principaux d'HDM et d'HDS grâce à l'excellente protection de ceux-ci apportée par le réacteur de garde contre les métaux (plus de 50 % d' HDM) et contre les problèmes de colmatage par les sédiments, le coke et autres impuretés.

Au bout de ce cycle d'au moins 11 mois, obtenu même sur des charges riches en métaux (100 à 400 ppm, préférentiellement 150 à 300 ppm), l'unité doit être arrêtée pour effectuer le remplacement total du catalyseur contenu dans les réacteurs principaux. Cette opération pouvant s'effectuer sans inconvénient en moins d' un mois, on s'aperçoit qu'en opérant conformément à l'invention, on obtient un facteur opératoire d'au moins 0,91 (c'est-à-dire 11 mois sur 12), sensiblement supérieur au facteur de service des procédés en lit fixe de l'art antérieur, et au moins équivalent aux procédés comportant un ou plusieurs lits mobiles. De plus la présence d'un réacteur de garde en attente plein de catalyseur frais et toujours prêt à être connecté, met à l'abri d'incidents pouvant affecter brutalement le réacteur de garde en service (par exemple cokage à la suite d'un incident de conduite, ou colmatage suite à l'entraînement accidentel de sels ou sédiments par la charge) et participe donc au maintien d'un facteur opératoire élevé.
. Le maintien tout au long du cycle de performances élevées de raffinage et de conversion tout en conservant la stabilité des produits :
- plus de 90 % d'HDS globale ;
- de 90 à 95 % d'HDM globale.

La figure 5 explique, à titre illustratif, brièvement l'invention : la charge est introduite par la ligne 1 et la ligne 22 vers la vanne 2 et la conduite 3 dans un réacteur de garde 5 d'hydrodémétallation à lit fixe 25 de catalyseur. L'effluent est évacué par la conduite 7, la vanne 8, les lignes 9 et 13 vers un réacteur principal 14 d'hydrodémétallation lequel renferme un lit fixe 26 de catalyseur. L'effluent du réacteur 14 est soutiré par la conduite 15, puis envoyé dans un autre réacteur d'hydrodémétallation 16 où il traverse un lit fixe de catalyseur 27. L'effluent du réacteur 16 est soutiré par la conduite 17 et pénètre dans le premier réacteur 18 d'hydrodésulfuration où il traverse un lit fixe 28 de catalyseur. L'effluent du premier réacteur 18 d'hydrodésulfuration circule par la conduite 19 vers le second réacteur 20 d'hydrodésulfuration où il traverse le lit fixe 29 de catalyseur. L'effluent final est soutiré par la conduite 21.

Lorsque le réacteur de garde 5 en service n'est plus opérationnel, la charge de la conduite 1 est alors envoyée par la conduite 23, la vanne 31 et la conduite 4 dans l'autre réacteur de garde 6 d'hydrodémétallation renfermant un lit fixe 24 de catalyseur. L'effluent de ce réacteur de garde 6 chemine ensuite par la conduite 10, la vanne 11 et les conduites 12 et 13 vers le réacteur 14 d'hydrodémétallation, la circulation de l'effluent du réacteur 6 se poursuivant ensuite comme expliqué ci-dessus.

Une section 30, munie des moyens de circulation, de chauffage, de refroidissement et de séparation adéquats fonctionnant indépendamment de la section réactionnelle, permet au moyen des conduites 41,32 et 33, les vannes 34 et 35, les vannes 36 et 37 et les conduites 38,39 et 40 de réaliser les opérations de préparation du catalyseur frais contenu dans le réacteur de garde 6 juste avant d'être connecté, unité en marche, à la place du réacteur de garde 5, à savoir : préchauffage du réacteur de garde 6, sulfuration du catalyseur 24, mise aux conditions de pression et de température requises pour la permutation. Quand l'opération de permutation des réacteurs de garde 5 et 6 est réalisée au moyen du jeu de vannes 2, 31, 8 et 11, cette même section 30 permet cette fois-ci de réaliser les opérations de conditionnement du catalyseur usé contenu dans le réacteur de garde 5 juste après déconnection de la section réactionnelle, à savoir : lavage et strippage du catalyseur usé 25 aux conditions requises, puis refroidissement avant de procéder aux opérations de déchargement de ce catalyseur usé, puis remplacement par du catalyseur frais.

De préférence les catalyseurs des réacteurs de garde sont les même que ceux des réacteurs 14 et 16 d'hydrodémétallation.

De préférence encore ces catalyseurs sont ceux décrits dans le brevet de la demanderesse EP-B-98764. Ils renferment un support et de 0,1 à 30 % en poids, comptés en oxydes métalliques, d'au moins un métal ou composé de métal de l'un au moins des groupes V, VI et VIII de la classification périodique des éléments et se présentant sous forme d'une pluralité d'agglomérats juxtaposés formés chacun d'une pluralité de plaquettes aciculaires, les plaquettes de chaque agglomérat étant orientées généralement radialement les unes par rapport aux autres et par rapport au centre de l'agglomérat.

La présente demande de brevet concerne plus particulièrement le traitement des pétroles lourds ou de fractions lourdes de pétrole, à forte teneur en asphaltènes, dans le but de les convertir en fractions moins lourdes, plus aisément transportables ou traitables par les procédés usuels de raffinage. Les huiles d'hydrogénation du charbon peuvent aussi être traitées.

Plus particulièrement, l'invention résoud le problème de la transformation d'une huile lourde visqueuse, non transportable, riche en métaux, soufre et asphaltènes, et contenant plus de 50 % de constituants de point d'ébullition normal supérieur à 520° C, en un produit hydrocarboné stable, aisément transportable, de faible teneur en métaux, soufre et asphaltènes et n'ayant qu'une teneur réduite, par exemple moins de 20 % en poids, de constituants de point d'ébullition normal supérieur à 520° C.

Conformément à un perfectionnement de la présente invention, avant d'envoyer la charge vers les réacteurs de garde, on la mélange d'abord avec de l'hydrogène et on la soumet à des conditions d'hydroviscoréduction.

### Exemple 1

A titre d'exemple on traite une fraction lourde de type résidu conformément à l'exemple 1 du brevet européen EP-B-113297 de la demanderesse en utilisant le catalyseur A à structure "en oursin" dans les réacteurs d'HDM et le catalyseur B dans les réacteurs d'HDS.

Afin de comparer les avantages apportés par la présente invention, on présente le traitement de cette charge en utilisant les deux types de procédé suivants :
- Procédé I : procédé traditionnel en lits fixes comportant une première étape d'HDM, suivi d'une seconde étape d'HDS ;
- Procédé II : procédé conforme à la présente invention, c'est-à-dire comportant également une étape d'HDM suivi d'une étape d'HDS en lits fixes, mais l'étape d'HDM se faisant sur au moins un réacteur d'HDM en lit fixe, lui-même précédé de deux réacteurs de garde d'HDM disposés en parallèle et utilisés alternativement, un seul réacteur de garde étant en fonctionnement et l'autre en attente, déconnecté de l'unité.

Quand le catalyseur de réacteur de garde en service a perdu son activité et/ou est suffisamment colmaté par du coke ou des sédiments pour ne plus pouvoir être utilisable, on procède à la permutation des deux réacteurs de garde, le réacteur en attente étant connecté sur l'unité, tandis que l'autre réacteur qui était en service est déconnecté de l'unité, la permutation se faisant sans arrêter l'unité, c'est-à-dire sans affecter le facteur opératoire de l'unité. Selon l'invention également, on a choisi une VVH relativement faible dans chacun des réacteurs de garde de façon à protéger au mieux les autres réacteurs contre les métaux et maximiser ainsi leurs cycles opératoires :
- VVH réacteurs de garde : 0,6 à 1,5 et de préférence 0,8 à 1,2 :
- VVH globale de tous les réacteurs (HDM + HDS) : 0,10 à 0,25 et de préférence 0,15 à 0,20.

Cette faible VVH des réacteurs de garde se traduit par un volume sensiblement du même ordre de grandeur que les autres réacteurs principaux d'HDM ou d'HDS, contrairement aux autres procédés en lits fixes utilisant des réacteurs de garde de plus petit volume.

### - Charge traitée

Résidu sous-vide " SAFANIYA"
- Coupe TBP :: 540+°C
- Densité à 15°C :: 1,035
- Soufre :: 5,28 % pds
- Carbone Conradson :: 25 % pds
- Asphaltènes C7 :: 11,9 % pds
- Métaux (Ni + V) :: 214 ppm

- Les conditions opératoires ont été fixées de façon à obtenir la conversion maximum compatible avec la stabilité des produits, et une HDM moyenne de 95 %.
- Comparaison des procédés (à VVH globale équivalente) :

On voit donc que grâce au procédé II fonctionnant selon l'invention, on obtient des cycles d'opération et un facteur opératoire plus élevé qu'en utilisant un procédé traditionnel en lit fixe, et cet avantage est d'autant plus marqué qu'on traite des charges plus riches en métaux. Au-delà d'une teneur en métaux de 250 ppm par exemple, il n'est même plus réaliste d'envisager un traitement en lits fixes traditionnels alors qu'un procédé selon l'invention permettra de maintenir des cycles d'opération et des facteurs opératoires élevés.

### Exemple 2

On a ainsi étudié le traitement selon l'invention de charges existantes (résidus pétroliers) dont les teneurs en métaux s'échelonnent de 130 ppm à 328 ppm et dont les difficultés de traitement sont différentes. Le tableau ci-après donne les résultats obtenus :

### Charges :

Cas
- 1 : Résidu: ARABIAN LIGHT
- 2 : Résidu: SAFANIYAH
- 3 : Résidu: IRANIAN LIGHT
- 4 : Résidu: ROSPO MARE

## Revendications

1. Procédé d'hydrotraitement en au moins deux étapes d'une fraction lourde d'hydrocarbures contenant des asphaltènes, des impuretés soufrées et des impuretés métalliques dans lequel :
a) dans au moins une première étape, dite d'hydrodémétallation, on fait passer la charge d'hydrocarbures et d'hydrogène sur un catalyseur d'hydrodémétallation,
b) dans au moins une étape subséquente dite d'hydrodésulfuration, on fait passer le produit de l'étape (a) et de l'hydrogène sur un catalyseur d'hydrodésulfuration,
le procédé étant caractérisé en ce que avant d'être soumise à l'étape (a), la fraction lourde d'hydrocarbures est mise au contact d'un catalyseur d'hydrodémétallation disposé en lit fixe dans une zone dite première zone de garde, et que, ledit catalyseur étant usé, la fraction lourde est mise au contact d'un catalyseur frais, disposé en lit fixe dans une zone dite seconde zone de garde, située en parallèle de la première zone de garde et fonctionnant en alternance avec ladite première zone.

2. Procédé selon la revendication 1 dans lequel chacune desdites zones de garde a sensiblement le même volume que la zone d'hydrodémétallation de l'étape a).

3. Procédé selon l'une des revendications 1 ou 2 dans lequel la VVH dans la zone de garde en fonctionnement est comprise entre 0,5 et 1,5 h⁻¹.

4. Procédé selon la revendication 3 dans lequel la VVH est comprise entre 0,8 et 1,2 h⁻¹.

5. Procédé selon l'une des revendications 1 à 4 dans lequel le catalyseur utilisé dans les zones de garde renferme un support et de 0,1 à 30% en poids, comptés en oxydes métalliques, d'au moins un métal ou composé de métal choisi dans le groupe formé par les éléments des groupes V, VI et VIII de la classification périodique des éléments, le catalyseur se présentant sous forme d'une pluralité d'agglomérats juxtaposés formés chacun d'une pluralité de plaquettes aciculaires, les plaquettes de chaque agglomérat étant orientées généralement radialement les unes par rapport aux autres et par rapport au centre de l'agglomérat.

6. Procédé selon l'une des revendications 1 à 5 dans lequel le catalyseur frais est préparé à partir d'une zone dite section de conditionnement réglée de façon à conditionner le catalyseur frais avant sa mise en fonctionnement à une pression comprise entre 10 et 50 bars, ladite section étant associée aux zones de garde de façon à permettre la permutation en marche desdites zones sans arrêter le fonctionnement de l'unité.

7. Procédé selon la revendication 6 dans lequel ladite pression est comprise entre 15 et 25 bars.

8. Procédé selon l'une des revendications 1 à 7 dans lequel, la charge qui est constituée d'une huile lourde ou d'une fraction d'huile lourde contenant des asphaltènes, est soumise avant son passage sur le catalyseur de la zone de garde à une hydroviscoréduction, en mélange avec de l'hydrogène.

9. Dispositif d'hydrotraitement d'une fraction lourde d'hydrocarbures contenant des alphaltènes, des impuretés soufrées et des impuretés métalliques comportant :
- a) au moins une zone d'hydrodémétallation (14) contenant un catalyseur d'hydrodémétallation
- b) suivie d'au moins d'une zone d'hydrodémétallation (18) contenant un catalyseur d'hydrodésulfuration,
dispositif caractérisé en ce qu'il comporte en outre deux zones de garde (5) et (6) comportant chacune un catalyseur d'hydrodémétallation, disposées en parallèle, en amont de la zone d'hydrodémétallation (14) et ledit dispositif comportant également des moyens (3, 4) pour l'introduction de la fraction à traiter dans chacune des zones de garde, des moyens (9, 12) pour l'évacuation de l'effluent traité, et des moyens (2, 31, 8, 11) pour faire circuler en alternance la fraction à traiter dans les zones de garde.

10. Dispositif d'hydrotraitement selon la revendication 9, caractérisé en ce qu'il comporte en outre une section de conditionnement (30) munie de conduites (41, 32, 33 et 38, 39, 40) possédant des vannes (34, 35, 36, 37), lesdites conduites conduites reliant la section (30) aux zones de garde (5, 6), ladite section étant également munie de moyens de chauffage, de refroidissement, de séparation, d'introduction des réactifs et de sortie d'effluents.

## Patentansprüche

1. Verfahren zum Hydrotreatment bzw. zur Wasserstoffbehandlung in wenigstens zwei Stufen einer schweren Wasserstoffcharge, welche Asphaltene, schwefelhaltige Verunreinigungen und metallische Verunreinigungen enthält, bei dem:
a) in wenigstens einer ersten Stufe der sogenannten Hydrodemetallisierung, die Kohlenwasserstoffe- und Wasserstoffcharge über einen Hydrodemetallisierungs-Katalysator fließen lässt,
b) in wenigstens einer nachfolgenden Stufe, der sogenannten Hydrodesulfurierung, man das Produkt aus der Stufe a) und Wasserstoff über einen Hydrodesulfurierungs-Katalysator strömen lässt, wobei
das Verfahren sich dadurch auszeichnet, daß, bevor sie der Stufe a) ausgesetzt wird, die schwere Fraktion von Kohlenwasserstoffen in Kontakt mit einem Hydrodemetallisierungs-Katalysator gesetzt wird, der im festen Bett in einer Zone, der sogenannten ersten Schutzzone, angeordnet ist und daß, nachdem dieser Katalysator verbraucht ist, die schwere Fraktion in Kontakt mit einem frischen Katalysator gebracht wird, der im festen Bett in einer Zone der sogenannten zweiten Schutzzone angeordnet ist, welche parallel zur ersten Schutzzone ist und abwechselnd mit dieser ersten Zone arbeitet.

2. Verfahren nach Anspruch 1, dadurch gekennzeichnet, daß jede dieser Schutzzonen im wesentlichen das gleiche Volumen wie die Hydrodemetallisierungszone der Stufe a) hat.

3. Verfahren nach einem der Ansprüche 1 oder 2, bei dem die Raumgeschwindigkeit VVH in der Schutzzone im Betrieb zwischen 0,5 und 1,5 h⁻¹ liegt.

4. Verfahren nach Anspruch 3, bei dem die VVH zwischen 0,8 und 1,2 h⁻¹ liegt.

5. Verfahren nach einem der Ansprüche 1 bis 4, bei dem der in den Schutzzonen verwendete Katalysator einen Träger und 0,1 bis 30 Gew.-%, gerechnet als metallische Oxide, wenigstens eines Metalls oder einer Metallverbindung einschließt, die gewählt ist aus der Gruppe, die gebildet ist durch die Elemente der Gruppen V, VI und VIII des Periodensystems der Elemente, wobei der Katalysator sich in Form einer Vielzahl von nebeneinander angeordneten Agglomeraten darstellt, die je aus einer Vielzahl nadelkristallförmiger Plättchen geformt sind, wobei die Plättchen jedes Agglomerats im wesentlichen radial bezüglich einander und bezüglich der Mitte des Agglomerats orientiert sind.

6. Verfahren nach einem der Ansprüche 1 bis 5, bei dem der frische Katalysator hergestellt wird aus einer Zone mit sogenannter geregelter Konditionierung, derart, daß der frische Katalysator konditioniert wird, bevor er bei einem Druck zwischen 10 und 50 bar in Betrieb genommen wird, wobei dieser Abschnitt den Schutzzonen derart zugeordnet ist, daß die Permutation dieser Zonen im Betrieb möglich wird, ohne das Arbeiten der Einheit zu unterbrechen.

7. Verfahren nach Anspruch 6, bei dem dieser Druck zwischen 15 und 25 bar liegt.

8. Verfahren nach einem der Ansprüche 1 bis 7, bei dem die Charge, die durch ein Schweröl oder eine Asphaltene enthaltende Schwerölfraktion gebildet wird, vor ihrer Leitung über den Katalysator der Schutzzone einer Hydroviskoreduktion im Gemisch mit Wasserstoff ausgesetzt wird.

9. Hydrotreatment-Vorrichtung einer Asphaltene, schwefelhaltige Verunreinigungen und metallische Verunreinigungen enthaltenden schwere Kohlenwasserstofffraktion, umfassend:
a) wenigstens eine Hydrodemetallisierungszone (14), die einen Hydrodemetallisierungskatalysator enthält,
b) gefolgt von wenigstens einer Hydrodemetallisierungszone (18), die einen Hydrodesulfurierungskatalysator enthält,
Vorrichtung, die sich dadurch auszeichnet, daß sie im übrigen zwei Schutzzonen (5) und (6) umfasst, die je einen Hydrodemetallisierungskatalysator umfassen, die parallel vor der Hydrodemetallisierungszone (14) angeordnet sind und daß diese Vorrichtung ebenfalls Mittel (3, 4) zum Einführen der zu behandelnden Fraktion in jede der Schutzzonen aufweist sowie Mittel (9, 12) zum Abziehen des behandelten Abstroms und Mittel (2, 31, 8, 11), um abwechselnd die zu behandelnde Fraktion in den Schutzzonen zirkulieren zu lassen.

10. Hydrotreatment-Vorrichtung nach Anspruch 9, dadurch gekennzeichnet, daß sie im übrigen einen Konditionierungsabschnitt (30), versehen mit Leitungen (41, 32, 33 und 38, 39, 40) umfasst, welche Ventile (34, 35, 36, 37) besitzt, wobei diese Leitungen den Abschnitt (30) mit den Schutzzonen (5, 6) verbinden und dieser Abschnitt ebenfalls mit Heiz-, Kühl-, Trenn-, und Einführungsmitteln der Reaktionsteilnehmer und Austrittsmitteln für die Abströme ausgestattet ist.

## Claims

1. A process for the hydrotreatment in at least two steps of a heavy fraction of hydrocarbons containing asphaltenes, sulphur-bearing impurities and metallic impurities wherein:
a) in at least one first step referred to as a hydrodemetallisation step, the charge of hydrocarbons and hydrogen is passed over a hydrodemetallisation catalyst, and
b) in at least one subsequent step referred to as a hydrodesulphurisation step, the product of step (a) and hydrogen are passed over a hydrcdesulphurisation catalyst,
the process being characterised in that, before being subjected to step (a), the heavy fraction of hydrocarbons is brought into contact with a hydrodemetallisation catalyst disposed in a fixed bed in a zone referred to as a first guard zone and that, said catalyst being exhausted, the heavy fraction is brought into contact with a fresh catalyst disposed in a fixed bed in a zone referred to as a second guard zone which is disposed in parallel with the first guard zone and which operates alternately with said first zone.

2. A process according to claim 1 wherein each of said guard zones is of substantially the same volume as the hydrodemetallisation zone of step a).

3. A process according to one of claims 1 and 2 wherein the VVH in the guard zone in operation is between 0.5 and 1.5 h⁻¹.

4. A process according to claim 3 wherein the VVH is between 0.8 and 1.2 h⁻¹.

5. A process according to one of claims 1 to 4 wherein the catalyst used in the guard zones comprises a support and from 0.1 to 30% by weight, reckoned as metal oxides, of at least one metal or oompound of metal selected from the group formed by elements of groups V, VI and VIII of the periodic table of elements, the catalyst being in the form of a plurality of juxtaposed agglomerates each formed by a plurality of acicular platelets, the platelets of each agglomerate being oriented generally radially with respect to each other and with respect to the centre of the agglomerate.

6. A process according to one of claims 1 to 5 wherein the fresh catalyst is prepared from a zone referred to as a conditioning section which is regulated in such a way as to condition the fresh catalyst before it is brought into operation at a pressure of between 10 and 50 bars, said section being associated with the guard zones in such a way as to permit switching over of said zones in operation, without stopping operation of the unit.

7. A process according to claim 6 wherein said pressure is between 15 and 25 bars.

8. A process according to one of claims 1 to 7 wherein the charge which is formed by a heavy oil or a fraction of heavy oil containing asphaltenes, before being passed over the catalyst of the guard zone, is subjected to a hydroviscoreduction operation, in mixture with hydrogen.

9. Apparatus for the hydrotreatment of a heavy fraction of hydrocarbons containing asphaltenes, sulphur-bearing impurities and metallic impurities comprising:
a) at least one hydrodemetallisation zone (14) containing a hydrodemetallisation catalyst,
b) followed by at least one hydrodemetallisation zone (18) containing a hydrodesulphurisation catalyst,
the apparatus being characterised in that it further comprises two guard zones (5) and (6) each comprising a hydrodemetallisation catalyst and disposed in parallel upstream of the hydrodemetallisation zone (14) and said apparatus also comprising means (3, 4) for introducing the fraction to be treated into each of the guard zones, means (9, 12) for evacuation of the treated effluent, and means (2, 31, 8, 11) for alternately circulating the fraction to be treated in the guard zones.

10. A hydrotreatment apparatus according to claim 9 characterised in that it further comprises a conditioning section (30) provided with conduits (41, 32, 33 and 38, 39, 40) having valves (34, 35, 36, 37), said conduits connecting the section (30) to the guard zones (5, 6), said section also being provided with heating means, cooling means, separation means, means for introducing the reactants and means for discharge of effluents.
